# EUROPÄISCHE PATENTSCHRIFT

(11) **EP 3 743 895 B1**
(45) Veröffentlichungstag und Bekanntmachung des Hinweises auf die Patenterteilung: **15.03.2023**
(21) Anmeldenummer: 20727384.8
(22) Anmeldetag: 14.05.2020
(51) Int. Cl.: G07C 9/28

(54) **SYSTEM UND VERFAHREN ZUR ÜBERWACHUNG VON PERSONEN**
SYSTEM AND METHOD FOR MONITORING PERSONS
SYSTÈME ET PROCÉDÉ DE SURVEILLANCE DE PERSONNES

(30) Priorität: 30.07.2019 AT 506872019; 08.11.2019 AT 509582019
(43) Veröffentlichungstag der Anmeldung: 02.12.2020
(73) Patentinhaber: Gharb, Samy, 8038 Zürich (CH)
(72) Erfinder: Gharb, Samy, 8038 Zürich (CH)
(86) Internationale Anmeldenummer: PCT/IB2020/054571
(87) Internationale Veröffentlichungsnummer: WO 2020/148740

(56) Entgegenhaltungen:
- WO-A1-2018/132001
- CN-A- 103 971 080
- DE-U1-202014 003 176
- US-A1- 2004 098 276
- US-A1- 2004 124 982
- US-A1- 2007 008 138
- US-A1- 2008 129 489

## Beschreibung

Die Erfindung betrifft ein System und Verfahren zur Überwachung von Personen.

Durch den Betrieb eines solchen Systems können Personen überwacht und Ihre Wege nachverfolgt werden. Hierbei wird mithilfe von technischen Einrichtungen die Position sowie die Bewegung der Personen erfasst, um bspw den Eintritt zu sensiblen Gebäuden zu überwachen.

Aus dem Stand der Technik sind Überwachungssysteme bekannt, die mithilfe von Kameras neuralgische Punkte, bspw. Flughäfen, Häfen, Bahnhöfe, Stadien, Grenzübergänge oder Regierungsgebäude filmen und damit überwachen. Ein System ist beispielsweise aus der US 2004/0098276 A1 bekannt.

Neuere Entwicklungen ermöglichen es zusätzlich, mithilfe von Algorithmen eine Gesichtserkennung und in weiterer Folge einen Gesichtsabgleich bereitzustellen, um bekannte Gesichter identifizieren zu können.

Die im Stand der Technik bekannten Überwachungssysteme sind allerdings relativ schwerfällig, langsam und unerprobt. Einige Systeme erfordern viel Speicherplatz und benötigen teilweise ein GPS-System. Es besteht daher die Aufgabe, eine einfache und schnelle Möglichkeit zur Überwachung und Verfolgung von Personen bereitzustellen.

Erfindungsgemäß ist daher ein System zur Überwachung von Personen gemäß Anspruch 1 vorgesehen.

Die gegenständliche Erfindung ermöglicht es also zu wissen, welche und wie viele Personen aus einer Region, die bspw. vom Corona-Virus betroffen ist, Orte in anderen Ländern der Welt besuchen bzw. besuchten. Basierend auf diesem Wissen können innerhalb von Sekunden entsprechende Gegenmaßnahmen zum Schutz der Menschen eingeleitet werden.

Im Rahmen der Erfindung wird unter einer Tasche jedes durch eine Person mitführbare Gepäckstück verstanden, insbesondere Handtaschen, Rucksäcke, Sporttaschen, Aktentaschen, Koffer, usw. Der maschinenlesbare Code ist derart auf der Tasche angeordnet, dass er von außen erkenn- und lesbar ist, also insbesondere auf der Außenseite der Tasche.

Bei der gegenständlichen Erfindung können die maschinenlesbaren Codes elektronisch mit optischen Lesegeräten, insbesondere Standard- oder Längstrecken- (Bar) Codescannern mit einer Reichweite von bis zu 21 Metern, überprüft und überall schnell gelesen werden, um die Personen überprüfen zu können. Hierbei müssen die Personen nicht angehalten werden, um bspw. einen Personalausweis zu kontrollieren, sodass die Personen oftmals nicht bemerken, dass der auf ihrer Tasche angeordnete Code ausgelesen und sie damit identifiziert wurden.

Anstelle von Scannern können auch bspw. intelligente Kameras als optische Lesegeräte eingesetzt werden, die insbesondere bevorzugt gleichzeitig neben der Erfassung der maschinenlesbaren Codes eine optische Überwachung eines Bereiches ermöglichen. Kameras dieser Art können, je nach Typ, ca. 30 Codes pro Sekunde erfassen und damit 30 Personen pro Sekunde identifizieren. Dies ermöglicht eine flächendeckende Überwachung auch an stark frequentierten Orten wie Bahnhöfen oder Flughäfen. Unter einer intelligenten Kamera (Smart- Kamera) wird eine Kamera verstanden, die über einen internen Prozessor verfügt, um die erfassten Codes auslesen und verarbeiten zu können. Die ausgelesenen Daten werden anschließend ausgegeben und können direkt in eine Datenbank geschrieben bzw. mit Daten aus einer Datenbank verglichen werden. Dadurch ist es nicht nötig, zusätzliche Geräte zur Auswertung der Codes basierend auf Kamerabildern zu verwenden, wodurch die Komplexität des Systemaufbaus reduziert werden kann.

Der maschinenlesbare Code, insbesondere der Barcode, ist bevorzugt auf den Taschen aufgedruckt. Drucken ist eine bekannte und relativ günstige Möglichkeit, um Codes auf Taschen anzubringen. Alternativ können die Codes auch auf andere Art und Weise auf den Taschen aufgebracht werden. Alternativ ist ein zusätzliches Identifizierungselement vorgesehen, auf dem der maschinenlesbare Code angeordnet ist, wobei das Identifizierungselement mit der Tasche, bevorzugt lösbar, verbunden ist. Das Identifizierungselement kann bspw. ein Aufkleber oder ein Anhänger sein, die auf die Tasche aufgeklebt bzw. angehängt werden.

Die maschinenlesbaren Codes bzw. die Daten des Codes werden in einer elektronischen Datenbank gespeichert und beinhalten eine eindeutig einer Person zugeordnete Nummer. Diese Nummer ist eine Sozialversicherungsnummer oder eine Reisepassnummer. Die Nummer kann neben Ziffern auch Buchstaben und andere Zeichen enthalten.

Weiters beinhalten die Daten des maschinenlesbaren Codes ein Bild oder eine Verknüpfung zu einem digitalen Bild der zugeordneten Person und/oder beispielsweise den Namen der dem maschinenlesbaren Code zugeordneten Person. Das Bild, der Name und weitere personenbezogene Daten, wie die Adresse oder die Nationalität, sind bevorzugt in der elektronischen Datenbank gespeichert.

Die Daten des maschinenlesbaren Codes sind bevorzugt verschlüsselt, um eine Fälschung des Codes zu verhindern bzw. zu erschweren.

Bei der gegenständlichen Erfindung ist eine Positionierung mithilfe von GPS nicht erforderlich, weil durch die Positionierung der optischen Lesegeräte eine genaue Positionierung der Person erfolgen kann.

Maschinenlesbare Codes, insbesondere Barcodes, 2D-Codes (bspw. Datamatrix- oder QR-Codes) oder 3D-Codes, können automatisch mithilfe von Scannern oder intelligenten Kameras gelesen werden, wobei der maschinenlesbare Code die Daten darstellt, indem durch die Anordnung und Breite der Linien bzw. Felder und die Zwischenräume Information bereitgestellt wird.

Barcodes und 2D-Codes werden üblicherweise mithilfe von speziellen Scannern gelesen und gescannt und mit auf Geräten verfügbarer Übersetzungssoftware in für Menschen leicht lesbare Symbole, insbesondere Buchstaben und Ziffern, übersetzt. Alternativ können entsprechende Anwendungen auf Mobiltelefonen oder anderen tragbaren elektronischen Geräten zum Auslesen von Codes genutzt werden.

Insbesondere eindimensionale Barcodes sind in Anwendungssoftware für Geschäfte und Controller weit verbreitet, wobei Mitarbeiter Arbeitsaufträge überprüfen können, ihre Arbeitszeit verfolgen können, und einzelne Elemente, bspw. Waren überprüfen können.

Code-Scanner können Codes an vielen Orten besser und schneller lesen, z. B. in Lagern, Supermärkten und Hotels, als Menschen. Diese Code-Scanner können entweder über ein Kabel oder, bevorzugt, kabellos, bspw. über Bluetooth mit einem Computer verbunden sein, der die vom Scanner eingelesenen Daten weiterverarbeitet. Kabellose Scanner sind insbesondere dann von Vorteil, wenn Personen an bestimmten Orten lediglich temporär überwacht werden sollen, sodass die Montage eines fix installierten optischen Lesegerätes nicht sinnvoll ist. Standard-Barcodescanner sind für das Lesen von Barcodes in der Nähe des Scanners konzipiert und werden beispielsweise im Einzelhandel, im Gesundheitswesen und in Büros eingesetzt, um die Waren oder das Inventar verwalten und überprüfen zu können. Im Gegensatz dazu ist ein Langstreckenscanner (mit einer Reichweite von bis zu 21 m) in Umgebungen, in denen die Codes schwer zugänglich sind, wie z. B. in einem Lager, einem Hof oder einer Fertigungsanlage, von großem Vorteil. Mit einem Code-Scanner mit großer Reichweite kann der Arbeiter bspw. auf ein hohes Element in einem Regal oder sogar auf einer Ladeplattform auf einem Gabelstapler stehen und dann den gewünschten Code scannen, ohne dass es erforderlich ist, den Scanner in die unmittelbare Umgebung des Codes zu bringen. Im Rahmen der Erfindung ermöglicht der Einsatz eines Langstreckenscanners das Auslesen eines Codes aus weiter Entfernung, bspw. durch an Wänden oder Decken angeordnete Scanner. Dadurch kann einerseits die benötigte Anzahl an optischen Lesegeräten reduziert werden und andererseits die Überwachung aus weiter Ferne ohne Belästigung der jeweiligen Personen erfolgen.

Der Begriff Langstrecke bedeutet nicht, dass dieser Code-Scanner nicht auch effizient aus nächster Nähe arbeitet. Hierbei sind Geräte bevorzugt, die so effizient wie möglich im Bereich von wenigen Zentimetern bis zu einer Entfernung von bis zu 70 Fuß und etwa 21 Metern sind.

Erfindungsgemäß sind Taschen mit zwei verschiedenen maschinenlesbaren Codes als ein Barcode, 2D-Code oder als 3D-Code vorgesehen.

Dadurch werden Taschen bereitgestellt, die überall von optischen Lesegeräten überprüft werden können, auch auf größere Entfernungen bspw. bis zu 21 Metern. Hierdurch kann schnell, sicher und einfach eine Person anhand des maschinenlesbaren Codes auf der Tasche erkannt und überprüft werden.

Die vorliegende Erfindung ist besonders vorteilhaft, da hohe Geschwindigkeiten bei der Überprüfung und Verfolgung von Personen durch Code-Scanner oder intelligente Kameras ermöglicht werden und kein manuelles Eingreifen durch (Sicherheits-) Personal erforderlich ist, weil die Personen zur Überprüfung nicht angehalten werden müssen.

Einerseits kann das erfindungsgemäße System für die Prüfung und Kontrolle von Personen, insbesondere die Erstellung von Bewegungsprofilen von Personen genutzt werden.

Andererseits ist es mithilfe des erfindungsgemäßen Systems möglich, in Verbindung mit Systemen zur Zahlung von Gebühren, bspw. Gebühren für öffentliche Verkehrsmittel, mithilfe von optischen Lesegeräten und mit diesen verbundenen Computern die Personen automatisch zu verfolgen und ihre Bewegungen aufzuzeichnen. Anschließend kann anhand der gewonnenen Bewegungsdaten die ggf. zu bezahlende Gebühr ermittelt werden und über herkömmliche Bezahlsysteme verrechnet werden. Hierfür ist es besonders bevorzugt, wenn stationäre Lesegeräte eingesetzt werden, die bspw. im Bereich der Einstiegstellen in Bahnen oder Bussen angeordnet sind.

Eine weitere Anwendung des Systems besteht darin, dass der Eintritt, bspw. in ein Regierungsgebäude, eine Universität, ein Krankenhaus, eine Bank oder ein Fitnessstudio überwacht werden kann, wobei der Zutritt lediglich dann gestattet wird, wenn der erfasste Code die erforderliche Zutrittsberechtigung hat.

Erfindungsgemäß ist vorgesehen, dass nach dem Auslesen eines maschinenlesbaren Codes ein Bild der dem Code zugeordneten Person ermittelt wird, bspw. aus der elektronischen Datenbank, und dieses Bild durch das System mit dem durch eine Kamera erfasste Gesicht der Person verglichen wird, die die Tasche trägt. Falls bei diesem Vergleich ein Unterschied festgestellt wird, wird bevorzugt durch das System eine Fehlermeldung oder ein Warnsignal ausgegeben, um einen Nutzer, bspw. einen Mitarbeiter, darauf hinzuweisen, dass das dem Code zugeordnete Bild nicht mit dem Bild des Taschenträgers übereinstimmt. Dadurch kann ein Zutritt einer nicht berechtigten Person ausgeschlossen werden, wobei durch das Auffinden des erwarteten Gesichts aufgrund des Codes die benötigte Geschwindigkeit der Geschichtserkennung im Unterschied zu Systemen, bei denen das erkannte Gesicht mit einer Datenbank abgeglichen wird, deutlich reduziert ist. Durch dieses Verfahren kann weiters bspw. auf Flughäfen der Diebstahl von Gepäck verhindert werden, indem jedem Gepäckstück über einen maschinenlesbaren Code ein Gesicht einer Person zugeordnet wird, welches beim Verlassen des Gepäckbereiches überprüft wird, indem das dem Code zugeordnete Gesicht durch das System mit dem Gesicht des Trägers der Tasche abgeglichen wird.

Weiters können im Falle eines Unfalls oder eines Verschwindens einer Person Rettungskräfte oder Familienmitglieder den letzten Standort der Person durch die letzte Erfassung des auf der Tasche angebrachten maschinenlesbaren Codes ermitteln. Dadurch kann leichter festgestellt werden, in welchem Bereich sich die Person aufhält bzw. wo sie ungefähr verunfallt oder verschwunden ist. Hierzu ist bevorzugt vorgesehen, dass in der elektronischen Datenbank die Uhrzeit und der Ort einer Erfassung durch ein Lesegerät gespeichert sind. Die elektronische Datenbank umfasst hierbei bevorzugt alle Erfassungen eines Codes, wodurch ein Bewegungsprofil der Person erstellt werden kann. Die einzelnen Scanner können mithilfe eines Kabels oder auch kabellos mit einem Computer verbunden sein, auf welchem die elektronische Datenbank gespeichert ist. Bevorzugt erfolgt das Übermitteln der Daten an die elektronische Datenbank automatisch nach einem Scanvorgang.

Auf der Tasche sind mehr als ein maschinenlesbarer Code angeordnet, nämlich zwei maschinenlesbare Codes. Denkbar ist auch, dass auf der Tasche drei maschinenlesbare Codes angeordnet sind. Die zwei verschiedene Codes sind als ein (eindimensionaler) Barcode, als ein 2D-Code oder als ein 3D-Code ausgebildet und weisen die gleichen Daten (die gleichen Informationen) auf, insbesondere eine eindeutige Kennung der zugeordneten Person. Hierbei wird einerseits ein redundantes System geschaffen, bei welchem lediglich einer von mehreren Codes lesbar sein muss, während die anderen verschmutzt, beschädigt oder nicht sichtbar sein können. Weiters wird die Fälschungssicherheit erhöht, weil hierbei zwei Codes gleich gefälscht werden müssen.

Bevorzugt ist vorgesehen, dass mehrere, bspw. zwei oder drei maschinenlesbare Codes auf einer Tasche in verschiedenen Bereichen der Tasche angeordnet sind. Bspw. ist ein Code an einem Ende der Tasche und der andere Code am gegenüberliegenden Ende der Tasche angeordnet.

Erfindungsgemäß ist weiters ein Verfahren zur Überwachung von Personen gemäß Anspruch 3 vorgesehen.

Die Erfindung wird nachfolgend anhand eines in der Zeichnung schematisch dargestellten Ausführungsbeispiels näher erläutert. In dieser zeigen Fig. 1 und Fig. 2 einige Komponenten eines erfindungsgemäßen Systems und Fig. 3 und Fig. 4 beispielhafte Ablaufdiagramme eines erfindungsgemäßen Systems.
Fig. 1 zeigt beispielhaft eine Tasche 1, die mit zwei maschinenlesbaren Codes 2 versehen ist. Ein maschinenlesbarer Code 2 ist als Barcode und der andere maschinenlesbare Code 2 ist als 2D-Code ausgebildet. Weiters ist ein im Rahmen der Erfindung einsetzbares optisches Lesegerät 3 dargestellt.
Fig. 2 zeigt Komponenten eines Überwachungssystems, welches nicht Teil der Erfindung ist. Das System besteht aus einem Hauptcomputer 4, der Tasche 1 mit einem maschinenlesbaren Code 2, einem optischen Lesegerät 3, einem Mobiltelefon 5, und einer Steuereinheit 6. Das optische Lesegerät 3 erfasst den maschinenlesbaren Code 2 und sendet die ausgelesenen Daten an den Hauptcomputer 4. Der Hauptcomputer 4 verarbeitet die empfangenen Daten und gleicht sie bspw. mit einer Datenbank ab. Daraus wird ein Datensatz generiert, der bspw. den Namen, die Adresse, ein Foto der zugeordneten Person sowie Erfassungs zeit und -ort beinhaltet. Dieser Datensatz wird anschließend bspw. an eine Steuereinheit 6 und/oder ein mobiles Modem 5 weitergeleitet. Die Daten können über die Steuereinheit 6 bzw. über das mobile Modem 5 an ein Mobiltelefon 7 oder ein anderes Gerät gesandt werden. Dies ermöglicht bspw., eine in eine Bank eintretende Person zu identifizieren, sodass einem Bankmitarbeiter bereits alle nötigen Informationen über die Person auf seinem Monitor angezeigt werden, wenn die Person nach dem Eintreten an seinen Schalter kommt.
Fig. 3 und Fig. 4 zeigen einen Übersichts schaltplan der Steuereinheit 6 (Fig. 2).

Es besteht aus dem Öffnen und Schließen mit Daten in Block 1 bis Block 6 (Ql bis Q6).
- Block 1:: Die mobile Modem-Telefonleitung wird geöffnet, um Informationen zu senden.
- Block 2:: Eine Datennachricht basierend auf den Daten des maschinenlesbaren Codes inklusive Ort, Zeit und Datum wird gesendet.
- Block 3:: Mobiles Modem OK.
- Block 4:: Die Informationen werden an das Mobiltelefon gesendet.
- Block 5:: Senden
- Block 6:: Die mobile Modem-Telefonleitung wird geschlossen.

Die Funktionen sind in der folgenden Tabelle zusammengefasst.
- Ql:: Öffnen der mobilen Modem-Telefonleitung
1 Sekunde -1,50 Sekunden
- Q2:: Datenmeldung
3 Sekunden -1,50 Sekunden
- Q3:: Mobiles Modem OK
4 Sekunden -1,50 Sekunden

- Q4:: Die Informationen werden an das Mobiltelefon gesendet. 5 Sekunden -1,50 Sekunden
- Q5:: OK
7 Sekunden -1,50 Sekunden
- Q6:: schließt das mobile Modem.
9 Sekunden -1,50 Sekunden

## Patentansprüche

1. System zur Überwachung von Personen, umfassend zumindest eine Tasche (1), auf der zwei verschiedene maschinenlesbare Codes (2) angeordnet sind,
eine elektronische Datenbank, sowie zumindest ein optisches Lesegerät (3), wobei das optische Lesegerät (3)dazu ausgebildet ist, um die zwei maschinenlesbaren Codes (2) zu erfassen, wobei die maschinenlesbaren Codes bzw. die Daten der maschinenlesbaren Codes in der elektronischen Datenbank gespeichert sind,
wobei die zwei verschiedenen maschinenlesbaren Codes (2) die gleichen Daten aufweisen, wobei die zwei verschiedenen maschinenlesbaren Codes (2) als ein Barcode, 2D-Code oder als 3D-Code ausgebildet sind, wobei die Daten eine Sozialversicherungsnummer oder eine Reisepassnummer einer dem maschinenlesbaren Code zugeordneten Person aufweisen, wobei die Daten ein Bild oder eine Verknüpfung zu einem digitalen Bild der dem maschinenlesbaren Code zugeordneten Person aufweisen, wobei das System derart ausgebildet ist, dass durch das System nach dem Auslesen eines der maschinenlesbaren Codes (2) das Bild der dem maschinenlesbaren Code (2) zugeordneten Person ermittelt wird und dieses Bild mit dem durch eine Kamera erfassten Gesicht der Person verglichen wird, die die Tasche trägt.

2. System nach Anspruch 1, **dadurch gekennzeichnet, dass** in der elektronischen Datenbank die Uhrzeit und der Ort einer Erfassung durch das optisches Lesegerät (3) gespeichert sind.

3. Verfahren zur Überwachung von Personen mittels eines Systems gemäß einem der vorangegangenen Ansprüche 1 oder 2, wobei mithilfe des optischen Lesegeräts (3) die maschinenlesbaren Codes (2) erfasst werden, wobei die maschinenlesbaren Codes (2) auf der Tasche (1) angebracht sind und nach dem Auslesen eines der maschinenlesbaren Codes (2) ein Bild der den maschinenlesbaren Codes (2) zugeordneten Person ermittelt wird und dieses Bild durch das System mit dem durch die Kamera erfassten Gesicht der Person verglichen wird, die die Tasche trägt.

## Claims

1. System for surveillance of persons, comprising at least one bag(1)' on which two different Machine-readable codes (2) are arranged, an electronic database, and at least one optical Reader (3), wherein the optical reader (3) is designed to the two machine-readable to record codes (2), the machine-readable codes or the data of the machine-readable codes in the electronic database are stored using the two different machine-readable codes (2) embodied as a barcode, 2D code, where the data is a social security number or a Passport number of a person associated with the machine-readable code, wherein the data or
an image or a link to a digital image or the machine-readable one have code associated person, the system being designed such that by the system after being read one of the machine-readable codes(2) determines the image of the person associated with the machine-readable codeb(2). and this image is compared with the face of the person carrying bags captured by a camera.

2. System according to claim 1, daduch **characterized in that** in the electronic database you time and place adetection by the optical reader (3) are stored.

3. Method for monitoring people by means of a system according to one of the preceding claims (1) or 2, the machine-readable codes (2) are recorded using the optical reader (3), the machine-readable Codes (2) are recorded, with the machine-readable codes (2) being attached to the bag (1).
and after reading one of the machine-readable codes (2), an image of the person assiged to the machine-readable code (2) is determined and this image the system is compared to the camera-captured history of the person carrying the bag.

## Revendications

1. Système de surveillance de personnes, comprenant au moins un sac(1)' sur lequel deux Des codes lisibles par machine (2) sont agencés, une base de données électronique et au moins un système optique
Lecteur (3), dans lequel le lecteur optique (3) est conçu pour les deux lisibles par machine Pour enregistrer les codes (2), les codes lisibles par machine ou les données des codes lisibles par machine dans La base de données électronique est stockée à l'aide des deux codes lisibles par machine différents (2) matérialisé par un code-barres, un code 2D, où la donnée est un numéro de sécurité sociale ou un Numéro de passeport d'une personne associé au code lisible par machine, dans lequel les données ou une image ou un lien vers une image numérique ou lisible par machine Avoir un code associé personne, le système étant conçu de telle sorte que par le système après avoir été lu L'un des codes lisibles par machine (2) détermine l'image de la personne associée au code lisible par machineb(2). et cette image est comparée au visage de la personne portant des sacs capté par une caméra.

2. Système selon la revendication 1, daduch **caractérisé en ce que** dans la base de données électronique vous heure et lieu une détection par le lecteur optique (3) sont mémorisées.

3. Procédé de surveillance de personnes au moyen d'un système selon l'une des revendications précédentes (1) ou 2, Les codes lisibles par machine (2) sont enregistrés à l'aide du lecteur optique (3), le code lisible par machine Les codes (2) sont enregistrés, les codes lisibles par machine (2) étant attachés à la sac.
